# EUROPÄISCHE PATENTSCHRIFT

(11) **EP 0 438 764 B1**
(45) Veröffentlichungstag und Bekanntmachung des Hinweises auf die Patenterteilung: **25.08.1993**
(21) Anmeldenummer: 90125184.3
(22) Anmeldetag: 21.12.1990
(51) Int. Cl.: B65B 19/24

(54) **Zigarettenverpackungsmaschine**
Cigarette packaging machine
Machine d'emballage des cigarettes

(30) Priorität: 20.01.1990 DE 4001586
(43) Veröffentlichungstag der Anmeldung: 31.07.1991
(73) Patentinhaber: Maschinenfabrik Alfred Schmermund GmbH & Co., D-58285 Gevelsberg (DE)
(72) Erfinder: Oberdorf, Manfred, W-5820 Gevelsberg (DE)
(74) Vertreter: Sparing Röhl Henseler Patentanwälte

(56) Entgegenhaltungen:
- DE-A- 1 929 666
- DE-A- 2 032 184
- FR-A- 1 550 379

## Beschreibung

Die Erfindung betrifft eine Zigarettenverpackungsmaschine mit wenigstens zwei um je eine Achse kontinuierlich umlaufenden, in Axialrichtung offene Zellen aufweisenden, axial gegeneinander versetzt angeordneten, insbesondere wenigstens teilweise als Zellenrevolver ausgebildeten Förderern, sowie auf einer Seite eines zugehörigen Förderers mit einem mit dem zugehörigen Förderer kontinuierlich umlaufenden Schieberrevolver, der eine Vielzahl von jeweils einen axial beweglichen Schieber umfassenden Schiebereinrichtungen aufweist, die entsprechend der Zellenteilung des zugehörigen Förderers derart angeordnet sind, daß die Schieber zumindest in einem sich über einen Kreisbogenabschnitt erstreckenden Übergabebereich im wesentlichen mit den Zellen der Förderer fluchten, und auf der dem Schieberrevolver abgewandten Seite des zugehörigen Förderers mit einem mit dem zugehörigen Förderer kontinuierlich umlaufenden Abholerrevolver mit jeweils einen axial beweglichen Abholer aufweisenden Abholereinrichtungen in einer Teilung entsprechend derjenigen der Zellen des Förderers.

Aus der DE-C-2 032 184 ist eine Zigarettenverpackungsmaschine dieser Art bekannt, bei der Zigarettenblöcke mittels eines Zellen aufweisenden Kettenförderers angefördert werden, der auf einem Teil seines Weges mit seinen Zellen fluchtend zu Zellen eines Faltrevolvers umläuft. Um die hohlen Zellen des Faltrevolvers werden Packungen, die schließlich noch kopfseitig offen sind, gefaltet. Benachbart zum Faltrevolver ist ein mit Zellen versehener Abnahmerevolver kleineren Durchmessers angeordnet, der aufgenommene Packungen radial an einen Übernahmerevolver abgibt. Ein Schieber- und ein Abholerrevolver sind gleichachsig zum Faltrevolver benachbart zum Kettenförderer auf der einen Seite und benachbart zum Abnahmerevolver auf der anderen Seite angeordnet, wobei der Schieber- und der Abholerrevolver gleichen Durchmesser wie der Faltrevolver besitzen. Die einzelnen Förderer laufen kontinuierlich um. Die Zigarettenblöcke werden mittels der Schieber aus der jeweiligen Zelle des Kettenförderers durch die damit fluchtende Zelle des Faltrevolvers unter Mitnahme der gefalteten Packung, die auf der geschlossenen Stirnseite von einem Abholer zugehalten wird, in eine ebenfalls fluchtende Zelle des Abnahmerevolvers überschoben. Zu diesem Zweck ist die Drehrichtung dieser Förderer gleichsinnig. Für das Überschieben von Gegenständen aus einem Revolver in einen nachfolgenden, sich gegenläufig zum Revolver drehenden Förderer ist diese Anordnung jedoch nicht geeignet.

Ferner ist aus der DE-C-3 046 065 eine Zigarettenverpackungsmaschine bekannt, bei der für die verschiedenen vorzunehmenden Operationen axial zueinander versetzt angeordnete, schrittweise und gegensinnig angetriebene Revolver vorgesehen sind, die sich jeweils in einem Kreisbogenabschnitt geringfügig derart überlappen, daß die einander zugewandten Zellen zweier benachbarter Revolver miteinander fluchten, so daß die jeweiligen Gegenstände mittels eines Schiebers und gegebenenfalls eines Abholers übergeben werden können. Infolge des Schrittantriebs treten hierbei jedoch insbesondere bei hohen Verpackungsgeschwindigkeiten große, bei jedem Schritt zu überwindende Trägheitsmomente auf, die die maximal erreichbare Verpackungsgeschwindigkeit beeinträchtigen.

Aufgabe der Erfindung ist es, eine Zigarettenverpackungsmaschine der eingangs genannten Art zu schaffen, die es ermöglicht, sich gegenläufig drehende Förderer,, die sich nur in einem Kreisbogenabschnitt geringfügig überlappen, mit erhöhter Geschwindigkeit arbeiten zu lassen.

Diese Aufgabe wird dadurch gelöst, daß der Radius des Schieberrevolvers und/oder des Abholerrevolvers soweit kleiner als derjenige des zugehörigen Förderers und die Achse des Schieberrevolvers bzw. Abholerrevolvers gegenüber der Achse des zugehörigen Förderers soweit versetzt sind, daß die Zellen an der dem Übergabebereich gegenüberliegenden Seite von wenigstens einer Seite zugänglich sind und die von den Mittelpunkten der Zellen des Förderers und den Mittelpunkten der Schieber bzw. Abholer beschriebenen Kreise sich im Übergabebereich über einen für die Übergabe während einer vorgegebenen Zeit für den Übergabevorgang hinreichenden Winkelabschnitt im wesentlichen überlappen, so daß die Bewegungen im Übergabebereich praktisch synchronisiert sind.

Hierdurch wird es möglich, kontinuierlich umlaufende Förderer, die sich nur in einem Kreisbogenabschnitt geringfügig überlappen und sich gegensinnig drehen, zu verwenden, da durch die im Radius kleinere Ausbildung des Schieberund/oder Abholerrevolvers die Zugänglichkeit des zwischen beiden befindlichen, als Revolver ausgebildeten Förderers zum axialen Einschieben und zum Beheben von Störungen sowie durch die praktische Synchronisation der Bewegungen im Übergabebereich eine genügende Übergabezeit gewährleistet werden.

Weitere Ausgestaltungen der Erfindung sind den Unteransprüchen und der nachfolgenden Beschreibung zu entnehmen.

Die Erfindung wird nachstehend anhand eines in den beigefügten Abbildungen dargestellten Ausführungsbeispiels näher erläutert.

Fig. 1 zeigt schematisch eine Zigarettenverpackungsmaschine.

Fig. 2 zeigt ausschnittweise und im Schnitt die Zigarettenverpackungsmaschine von Fig. 1.

Fig. 3 zeigt ausschnittweise und schematisiert die Übergabe zwischen Umhüll- und Kopfschließrevolver der Maschine von Fig. 1.

Fig. 4 zeigt eine Schieberanordnung für die Maschine von Fig. 1 in Seitenansicht.

Fig. 5 zeigt in Frontansicht sowie ausschnittweise und schematisiert den Kopfschließrevolver der Maschine von Fig. 1.

Fig. 6 zeigt ausschnittweise einen Schnitt durch den Kopfschließrevolver von Fig. 5.

Die in Fig. 1 schematisch dargestellte Zigarettenverpackungsmaschine umfaßt einen Zigarettentrichter 1 mit drei Austritten für jeweils eine Zigarettenreihe, die aufeinanderfolgend in Zellen 2 eines Zellenförderers 3 zum Bilden von zu verpackenden Zigarettenblöcken eingeschoben werden. Von dem sich schrittweise um jeweils eine Zellenteilung bewegenden Zellenförderer werden die Zigarettenblöcke aufeinanderfolgend in Zellen 4 eines Übergaberevolvers 5 überschoben, der sich ebenfalls schrittweise um jeweils eine Zellenteilung dreht.

Vom Übergaberevolver 5 werden die Zigarettenblöcke an einen kontinuierlich umlaufenden Umhüllrevolver 6 übergeben, der mit einer Vielzahl von Zellen 7 versehen ist, die in Axialrichtung offen sowie äquidistant und mit ihren Schmalseiten senkrecht zur entsprechenden Radialrichtung angeordnet sind. Die Übergabe der Zigarettenblöcke von den schrittweise umlaufenden Zellen 4 in die kontinuierlich umlaufenden Zellen 7 erfolgt beispielsweise dadurch, daß ein Übergaberevolver 5 verwendet wird, der Zellen 4 aufweist, die im Übergabebereich für eine für das Überschieben der Zigarettenblöcke genügend lange Zeit in Ausrichtung mit der jeweiligen den Zigarettenblock aufnehmenden Zelle 7 des Umhüllrevolvers 6 gehalten werden.

Im Bereich des Umhüllrevolvers 6 sind nicht dargestellte Zuführungen für das Innen- und Außenpapier ebenso wie entsprechende Faltorgane vorgesehen, die das Innen- und das Außenpapier um die Zellen 7 herum falten, bis die so gebildeten Zigarettenpäckchen nur noch kopfseitig offen sind. Anschließend erfolgt die Übergabe an Zellen 8 eines Kopfschließrevolvers 9, der die hierauf durch entsprechende Faltorgane auch kopfseitig geschlossenen fertigen Zigarettenpäckchen an einen Trockenrevolver 10 übergeben, auf dem sie mit einer Siegelmarke versehen und nach dem Trocknen des zum Herstellen der Päckchen verwendeten Leims von einem Übergabeorgan 11 übernommen und von diesem mittels eines Stößels 12 auf ein Abförderband 13 geschoben, das die Zigarettenpäckchen zu einer Maschine zum Einhüllen der Päckchen in Klarsichtfolie transportiert.

Wie aus Fig. 2 ersichtlich ist, sitzt der Umhüllrevolver 6 auf einer kontinuierlich sich drehenden Welle 14, die stirnseitig ein Zahnrad 15 trägt, das mit einem Ritzel 16 in Eingriff steht, das auf einer Achse 17 angeordnet ist, die mit einem feststehenden Maschinenteil 18 verbunden ist. Auf der Achse 17 ist ferner ein mit dem Ritzel 16 drehfest verbundenes Ritzel 19 gelagert, das mit einem Zahnrad 20 in Eingriff steht, das seinerseits mit einer Welle 21 verbunden ist, die in dem feststehenden Maschinenteil 18 gelagert ist und einen Schieberrevolver 22 trägt. Der Schieberrevolver 22 ist an seinem Umfang mit einer Vielzahl von Schieberanordnungen 23 versehen, wobei die Teilung der Schieberanordnungen 23 der Teilung der Zellen 7 entspricht. Jedoch ist der Radius des Schieberrevolvers 22 kleiner als derjenige des Umhüllrevolvers 6, so daß die Anzahl der Schieberanordnungen 23 kleiner als die Anzahl der Zellen 7 ist (z.B. hat der Umhüllrevolver 6 insgesamt 24 Zellen 7 und der Schieberrevolver 22 insgesamt 21 Schieberanordnungen 23), und die Wellen 14 und 21 sind derart versetzt, daß an der dem Übergaberevolver 5 zugewandten Seite genügend Platz für einen Schieber 24 zum Überschieben eines Zigarettenblocks 25 aus einer Zelle 4 in eine Zelle 7 des Umhüllrevolvers 6 bleibt. Die Radien des Umhüll- und des Schieberrevolvers 6 bzw. 22 sind jedoch genügend groß, so daß im Übergabebereich zum Kopfschließrevolver 9 ein genügend langer Gleichlauf einer Schieberanordnung 23 mit einer Zelle 7 vorhanden ist, der ein Überschieben eines kopfseitig noch offenen Päckchens in eine Zelle 8 des Kopfschließrevolvers 9 ermöglicht, vgl. Fig. 3, in der die Umlaufbahnen der Mittelpunkte der Zellen 7 strichpunktiert und die Umlaufbahn der Mittelpunkte der Schieber 27 gestrichelt dargestellt sind, so daß sich ein im wesentlichen fluchtender Gleichlauf über einen Winkel von ca. 30° ergibt. Die Zähnezahl der Zahnräder 15, 20 und der Ritzel 16, 19 sind dementsprechend gewählt.

Jede Schieberanordnung 23 umfaßt einen axial innerhalb einer Führung 26 beweglichen Schieber 27. Die Führung 25 wird im dargestellten Ausführungsbeispiel durch acht Führungsrollen 28 gebildet, von denen jeweils zwei mit axialem Abstand zueinander angeordnete Führungsrollen 28 an einer seitlichen Schrägfläche 29 des im Schnitt in Form eines gestreckten Sechsecks ausgebildeten Schiebers 27 angreifen. Die Führungsrollen 28 werden von zugehörigen, am Schieberrevolver 22 befestigten Rollenträgern 30 getragen.

Jeder Schieber 27 ist über eine Koppel 31 an einem Betätigungshebel 32 angelenkt, der auf einer in einem schieberrevolverfest angeordnetem Lagerbock 33 gelagerten Welle 34 befestigt ist, die außerdem einen Hebel 35 trägt, der an seinem freien Ende eine mit einer feststehenden Kurve 36 in Eingriff stehende Rolle 37 trägt. Über die ortsfeste, am Maschinenteil 18 angeordnete Kurve 36 wird die Axialbewegung des Schiebers 27 derart gesteuert, daß dieser im Übergabebereich zwischen Übergabe- und Kopfschließrevolver 6 bzw. 9 während der dortigen Synchronbewegung zwischen der jeweiligen Zelle 7 und einer Schieberanordnung 23 das Überschieben des Päckchens in eine Zelle 8 des Kopfschließrevolvers 9 und das Zurückziehen des Schiebers 27 aus der Zelle 7 erfolgen kann.

Damit das zu überschiebende Päckchen beim Überschieben nicht bodenseitig geöffnet wird, ist ein Abholerrevolver 38 vorgesehen, der eine Anzahl von Abholereinrichtungen 39 entsprechend der Anzahl der Zellen 7 und in Ausfluchtung hiermit trägt. Der Abholerrevolver 39 ist auf der Welle 14 befestigt und dreht sich mit dem Umhüllrevolver 6.

Jede Abholereinrichtung 39 umfaßt eine Führung 40 für einen Abholer 41, die wie die Führung 26 ausgebildet sein kann. Der jeweilige axial verschiebbare Abholer 41 wird korrespondierend zum jeweiligen, im Übergabebereich befindlichen Schieber 27 mittels einer ortsfesten Kurve 42 derart gesteuert, daß vom Moment des beginnenden Überschiebens durch den jeweiligen Schieber 27 an der Abholer 41 an dem überzuschiebenden Päckchen bodenseitig bis zum Ende des Überschiebens anliegt. Die Bewegungsübertragung von der Kurve 42 auf den Abholer 41 erfolgt beim dargestellten Ausführungsbeispiels analog zu derjenigen beim Schieber 27.

Wenn die Übergabe wie beim dargestellten Ausführungsbeispiel an einen sich kontinuierlich drehenden, auf einer Welle 43 angeordneten Revolver, etwa einen Kopfschließrevolver 9 erfolgen soll, so müssen dessen Zellen 8 im Übergabebereich genügend lange mit der jeweiligen Zelle 7 des Umhüllrevolvers 6 fluchten. Um dies zu erreichen, ist vorgesehen, daß die in axialer Richtung offenen Zellen 8 des axial zum Umhüllrevolver 6 versetzten Kopfschließrevolvers 9 in Zellenträgern 44 schwenkbar gelagert sind. Die Zellenträger 44 sind über zwei in Radialführungen 45 geführte Stifte 46 radial beweglich, wobei der Zellenträger 44 zugleich eine Rolle 47 trägt, die mit einer ortfesten Kurve 48 in Eingriff gehalten wird. Letzteres geschieht durch eine zwischen dem Zellenträger 44 und dem Kopfschließrevolver 9 angeordneten Feder 49. Die Zelle 8 steht ihrerseits außerdem über eine an dieser drehbar gelagerte Rolle 51 infolge einer zwischen der Zelle 8 und dem Kopfschließrevolver 9 angeordneten Feder 52 mit einer ortsfesten Kurve 53 in Eingriff. Die beiden beidseitig des Kopfschließrevolvers 9 angeordneten Kurven 48 und 53 sind derart ausgebildet, daß die jeweils im Übergabebereich befindliche Zelle 8 des Kopfschließrevolvers 9 eine Bewegung auf einem Kreisbogen um die Achse der Welle 14 vollzieht, so daß diese Zelle 8 mit einer Zelle 7 des Umhüllrevolvers 6 während der Übergabe fluchtet. Die Drehgeschwindigkeiten sind dementsprechend gleich.

Koaxial zum Trockenrevolver 10 ist ein weiterer Schieberrevolver 54 angeordnet, der Schieberanordnungen 55 (entsprechend den Schieberanordnungen 23) von einer feststehenden Kurve 56 betätigt und in einer Anzahl entsprechend den Zellen des Trockenrevolvers 10 trägt, um die fertigen Päckchen 57 aus dem Kopfschließrevolver 9 in den kontinuierlich umlaufenden Trockenrevolver 10 zu übergeben. Hierbei werden die Zellen 8 des Kopfschließrevolvers 9 über die Kurven 48, 53 im Übergabebereich auf dem von den Zellen des Trockenrevolvers 10 durchlaufenen Kreisbogen bewegt, um die Zellenfluchtung sicherzustellen.

Wenn der Trockenrevolver 10 nicht mehrreihig ist, so daß sich die Päckchen 57 nicht gegenseitig stützen, kann im Übergabebereich vom Kopfschließrevolver 9 zum Trockenrevolver 10 eine Abholeinrichtung zum Zuhalten der Päckchen 57 an ihrer Kopfseite, etwa ein einzelner, über den Übergabebereich hin- und herbeweglicher Abholer oder eine Abholereinrichtung entsprechend der Einrichtung 38, 39, wirksam werden.

Die Kurven 36, 42, 56 sind im dargestellten Ausführungsbeispiel als Umfangsnuten ausgebildet, in der die jeweilige Rolle läuft.

Der Abholerrevolver 38 kann auch wie der Schieberrevolver 22 achsversetzt und mit einer geringeren Anzahl Abholereinrichtungen 39 als die Zahl der Zellen 7 des Umhüllrevolvers 6 versehen sein.

## Patentansprüche

1. Zigarettenverpackungsmaschine mit wenigstens zwei kontinuierlich um je eine Achse umlaufenden, in Axialrichtung offene Zellen (7, 8) aufweisenden, axial gegeneinander versetzt angeordneten, insbesondere wenigstens teilweise als Zellenrevolver ausgebildeten Förderern (6, 9, 10), sowie auf einer Seite eines zugehörigen Förderers (6, 10) mit einem mit dem zugehörigen Förderer (6; 10) kontinuierlich umlaufenden Schieberrevolver (22; 54), der eine Vielzahl von jeweils einen axial beweglichen Schieber (27) umfassenden Schiebereinrichtungen (23; 55) aufweist, die entsprechend der Zellenteilung des zugehörigen Förderers (6, 10) derart angeordnet sind, daß die Schieber (27) zumindest in einem sich über einen Kreisbogenabschnitt erstreckenden Übergabebereich im wesentlichen mit den Zellen der Förderer (6, 9 bzw. 9, 10) fluchten, und auf der dem Schieberrevolver (22; 54) abgewandten Seite des zugehörigen Förderers mit einem mit dem zugehörigen Förderer (6; 10) kontinuierlich umlaufenden Abholerrevolver (38) mit jeweils einen axial beweglichen Abholer (41) aufweisenden Abholereinrichtungen (39) in einer Teilung entsprechend derjenigen der Zellen (7) des Förderers (6, 10), dadurch **gekennzeichnet,** daß der Radius des Schieberrevolvers (22) und/oder des Abholerrevolvers (38) soweit kleiner als derjenige des zugehörigen Förderers (6, 10) und die Achse des Schieberrevolvers (22) bzw. Abholerrevolvers (38) gegenüber der Achse des zugehörigen Förderers (6, 10) soweit versetzt sind, daß die Zellen (7) an der dem Übergabebereich gegenüberliegenden Seite von wenigstens einer Seite zugänglich sind und die von den Mittelpunkten der Zellen (7) des Förderers (6, 10) und den Mittelpunkten der Schieber (27) bzw. Abholer (41) beschriebenen Kreise sich im Übergabebereich über einen für die Übergabe während einer vorgegebenen Zeit für den Übergabevorgang hinreichenden Winkelabschnitt im wesentlichen überlappen, so daß die Bewegungen im Übergabebereich praktisch synchronisiert sind.

2. Zigarettenverpackungsmaschine nach Anspruch 1, dadurch gekennzeichnet, daß der Schieberrevolver (22) und/oder der Abholerrevolver von der Antriebsachse (14) des zugehörigen Förderers (6, 10) über ein Getriebe (15 bis 20) antreibbar ist.

3. Zigarettenverpackungsmaschine nach Anspruch 1 oder 2, dadurch gekennzeichnet, daß jeder Schieber (27) und/oder Abholer (41) über ein am entsprechenden Revolver (22; 54; 38) gelagertes Hebelgestänge (31, 32, 35) und einem hiermit verbundenen Kurvenfolger (37) mit einer Kurve (36, 56 bzw. 42) in Eingriff steht.

4. Zigarettenverpackungsmaschine nach einem der Ansprüche 1 bis 3, dadurch gekennzeichnet, daß jede Schiebereinrichtung (23, 55) bzw. jede Abholereinrichtung (39) eine Radialführung (26) für den Schieber (27) bzw. Abholer (41) aufweist.

5. Zigarettenverpackungsmaschine nach Anspruch 4, dadurch gekennzeichnet, daß der Schieber (27) und/oder Abholer (41) im Schnitt im wesentlichen sechseckig ist und die Radialführung (26) aus mehreren an den Schrägflächen (29) des sechseckigen Querschnitts angreifenden Rollen (28) besteht.

6. Zigarettenverpackungsmaschine nach einem der Ansprüche 1 bis 5, dadurch gekennzeichnet, daß ein Förderer (9) radial über eine Kurve (48) verschiebbare und in Umfangsrichtung über eine andere Kurve (53) verschwenkbare Zellen (8) derart aufweist, daß die Zellen (8) im Übergabebereich längs des von den Zellen (7) des anderen Förderers (6, 10) im Übergabebereich durchlaufenen Wegs bewegt werden.

7. Zigarettenverpackungsmaschine nach Anspruch 6, dadurch gekennzeichnet, daß jede Zelle (8) um die Axialrichtung verschwenkbar in einem Zellenträger (44) gelagert ist.

8. Zigarettenverpackungsmaschine nach Anspruch 6 oder 7, dadurch gekennzeichnet, daß jede Zelle (8) über einen Kurvenfolger (51) mit der anderen Kurve (53) durch eine Feder (52) in Eingriff gehalten wird.

9. Zigarettenverpackungsmaschine nach einem der Ansprüche 6 bis 8, dadurch gekennzeichnet, daß eine Radialführung (45) für jede Zelle (8) vorgesehen ist, wobei die Zelle (8) in Radialrichtung zur Achse hin durch eine Feder (49) vorgespannt ist.

10. Zigarettenverpackungsmaschine nach einem der Ansprüche 7 bis 9, dadurch gekennzeichnet, daß der Zellenträger (44) radial geführt und zur Achse hin federvorgespannt ist.

11. Zigarettenverpackungsmaschine nach Anspruch 10, dadurch gekennzeichnet, daß der Zellenträger (44) über zwei axiale Stifte (46) radial geführt ist.

12. Zigarettenverpackungsmaschine nach einem der Ansprüche 7 bis 11, dadurch gekennzeichnet, daß der Zellenträger (44) über einen Kurvenfolger (47) mit der Kurve (48) in Eingriff steht.

13. Zigarettenverpackungsmaschine nach einem der Ansprüche 6 bis 12, dadurch gekennzeichnet, daß die Kurven (48, 53) auf gegenüberliegenden Seiten des Förderers (9) angeordnet sind.

14. Zigarettenverpackungsmaschine nach einem der Ansprüche 1 bis 13, dadurch gekennzeichnet, daß der zugehörige Förderer (6, 10) als Zellenrevolver ausgebildet und in gegenläufiger Umlaufrichtung zum nachfolgenden Förderer angetrieben ist.

## Claims

1. Cigarette-packaging machine with at least two conveyors (6, 9, 10) which each rotate continuously about an axis and which have cells (7, 8) open in the axial direction, are arranged axially offset relative to one another and are designed especially at least partially as a cell turret, and, on one side of an associated conveyor (6, 10), with a slide turret (22; 54) which rotates continuously with the associated conveyor (6; 10) and which has a plurality of slide devices (23; 55) each comprising an axially movable slide (27) and being arranged according to the cell division of the associated conveyor (6, 10) in such a way that the slides (27) are essentially in alignment with the cells of the conveyors (6, 9 and 9, 10), at least in a transfer region extending over a segment of an arc of a circle, and, on that side of the associated conveyor facing away from the slide turret (22; 54), with a collecting turret (38) which rotating continuously with the associated conveyor (6; 10) and having collecting devices (39), each possessing an axially movable collector (41), in a division corresponding to that of the cells (7) of the conveyor (6, 10), characterised in that the radius of the slide turret (22) and/or of the collecting turret (38) is so much smaller than that of the associated conveyor (6, 10) and the axis of the slide turret (22) or collecting turret (38) is so far offset relative to the axis of the associated conveyor (6, 10) that, on the side located opposite the transfer region, the cells (7) are accessible from at least one aide and, in the transfer region, the circles described by the centre points of the cells (7) of the conveyor (6, 10) and by the centre points of the slides (27) or collectors (41) essentially overlap over an angular segment sufficient for the transfer during a time predetermined for the transfer operation, so that the movements are virtually synchronised in the transfer region.

2. Cigarette-packaging machine according to Claim 1, characterised in that the slide turret (22) and/or the collecting turret can be driven by the drive shaft (14) of the associated conveyor (6, 10) via a gear (15 to 20).

3. Cigarette-packaging machine according to Claim 1 or 2, characterised in that each slide (27) and/or collector (41) is in engagement with a cam (36, 56 or 42) via a lever linkage (31, 32, 35), mounted on the corresponding turret (22; 54; 38), and a cam follower (37) connected to the said lever linkage.

4. Cigarette-packaging machine according to one of Claims 1 to 3, characterised in that each slide device (23, 55) or each collecting device (39) has a radial guide (26) for the slide (27) or collector (41).

5. Cigarette-packaging machine according to Claim 4, characterised in that the slide (27) and/or collector (41) is essentially hexagonal in section, and the radial guide (26) comprises a plurality of rollers (28) engaging on the oblique faces (29) of the hexagonal cross-section.

6. Cigarette-packaging machine according to one of Claims 1 to 5, characterised in that one conveyor (9) has cells (8) radially displaceable via a cam (48) and pivotable in the circumferential direction via another cam (53) in such a way that, in the transfer region, the cells (8) are moved along the path covered by the cells (7) of the other conveyor (6, 10) in the transfer region.

7. Cigarette-packaging machine according to Claim 6, characterised in that each cell (8) is mounted in a cell carrier (44) so as to be capable of pivotably about the axial direction.

8. Cigarette-packaging machine according to Claim 6 or 7, characterised in that each cell (8) is held in engagement with the other cam (53) by a spring (52) via a cam follower (51).

9. Cigarette-packaging machine according to one of Claims 6 to 8, characterised in that a radial guide (45) is provided for each cell (8), the cell (8) being prestressed in the radial direction relative to the axis by means of a spring (49).

10. Cigarette-packaging machine according to one of Claims 7 to 9, characterised in that the cell carrier (44) is guided radially and is spring-prestressed relative to the axis.

11. Cigarette-packaging machine according to Claim 10, characterised in that the cell carrier (44) is guided radially via two axial pins (46).

12. Cigarette-packaging machine according to one of Claims 7 to 11, characterised in that the cell carrier (44) is in engagement with the cam (48) via a cam follower (47).

13. Cigarette-packaging machine according to one of Claims 6 to 12, characterised in that the cams (48, 53) are arranged on opposite sides of the conveyor (9).

14. Cigarette-packaging machine according to one of Claims 1 to 13, characterised in that the associated conveyor (6, 10) is designed as a cell turret and is driven in the opposite direction of rotation with respect to the following conveyor.

## Revendications

1. Machine pour l'emballage de cigarettes comportant au moins deux convoyeurs (6,9,10) tournant chacun autour d'un axe, présentant des cellules (7,8) ouvertes axialement et décalées mutuellement axialement, en particulier des convoyeurs réalisés au moins partiellement sous la forme de dispositifs tournants à cellules, chacun de ces convoyeurs (6,10) présentant, sur un côté, un dispositif de poussée (22,54), tournant en continu, qui présente une pluralité de dispositifs de poussée (23,55) comprenant chacun un poussoir (27) mobile axialement, ces dispositifs de poussée étant disposés, selon la distribution des cellules du convoyeur correspondant (6,10) de telle sorte que, au moins dans une zone de transfert s'étendant sur une section en arc de cercle, ils soient sensiblement alignés avec les cellules de convoyeur (6,9 ou 9,10) et, sur le côté opposé au dispositif tournant de poussée (22,54) du convoyeur correspondant, ils soient alignés sur un dispositif tournant de prélèvement (38), tournant en continu avec le convoyeur correspondant (6,10), et comportant des dispositifs de prélèvement (39) dont chacun est muni d'un organe de prélèvement (41) mobile axialement, lesdits dispositifs (39) étant répartis selon une distribution qui correspond à celle des cellules (7) du convoyeur (6,10), caractérisée en ce que le rayon du dispositif tournant de poussée (22) et/ou du dispositif tournant de prélèvement (38) est inférieur à celui du convoyeur correspondant (6,10) et que l'axe du dispositif tournant de poussée (22) ou du dispositif tournant de prélèvement (38) est décalé par rapport à l'axe du convoyeur correspondant (6,10) dans une proportion telle que les cellules (7) sont accessibles d'au moins un côté sur la face opposée à la zone de reprise et que les cercles décrits par les centres des cellules (7) du convoyeur (6,10) et les centres des poussoirs (27) ou des organes de prélèvement (41) se chevauchent sensiblement dans la zone de transfert pendant un temps prédéterminé pour ce transfert et sur une section angulaire suffisante pour l'opération de transfert, de telle sorte que les mouvements dans cette zone de transfert sont pratiquement synchronisés.

2. Machine pour l'emballage de cigarettes selon la revendication 1, caractérisée en ce que le dispositif tournant de poussée (22) et/ou le dispositif tournant de prélèvement peuvent être entraînés par l'axe d'entraînement (14) du convoyeur correspondant (6,10) par l'intermédiaire d'un engrenage (15 à 20).

3. Machine pour l'emballage de cigarettes selon la revendication 1 ou 2, caractérisée en ce que chaque poussoir (27) et/ou organe de prélèvement (41) est en contact, par l'intermédiaire d'une tringlerie à levier (31,32,35) montée sur le dispositif tournant correspondant (22 ; 54 ; 38) avec une contre-came (37) reliée à cette tringlerie et munie d'une came (36 ; 56 ou 42).

4. Machine pour l'emballage de cigarettes selon l'une des revendications 1 à 3, caractérisée en ce que chaque dispositif de poussée (23,55) ou chaque dispositif de prélèvement (39) comporte un dispositif de guidage radial (26) pour le poussoir (27) ou l'organe de prélèvement (41).

5. Machine pour l'emballage de cigarettes selon la revendication 4, caractérisée en ce que le poussoir (27) et/ou l'organe de prélèvement (41) sont, vus en coupe, sensiblement hexagonaux et en ce que le dispositif de guidage radial (26) est constitué de plusieurs galets (28) qui viennent en contact avec les côtés obliques (29) de la section transversale hexagonale.

6. Machine pour l'emballage de cigarettes selon l'une des revendications 1 à 5, caractérisée en ce qu'un convoyeur (9) comporte des cellules (8) mobiles radialement sur une came (48) et pouvant être basculées dans la direction périphérique, sur une autre came (53), de telle sorte que lesdites cellules (8), dans la zone de transfert, sont déplacées le long du trajet parcouru par les cellules (7) de l'autre convoyeur (6,10) dans cette même zone de transfert.

7. Machine pour l'emballage de cigarettes selon la revendication 6, caractérisée en ce que chaque cellule (8) est montée de manière à pouvoir basculer dans le sens axial sur un support de cellule (44).

8. Machine pour l'emballage de cigarettes selon la revendication 6 ou 7, caractérisée en ce que chaque cellule (8) est maintenue en contact, par un ressort (52), avec l'autre came (53) par l'intermédiaire d'une contre-came (51).

9. Machine pour l'emballage de cigarettes selon l'une des revendications 6 à 8, caractérisée par la présence d'un dispositif de guidage radial (45) pour chaque cellule (8), ladite cellule (8) étant maintenue sous une tension initiale par un ressort (49), dans le sens radial par rapport à son axe.

10. Machine pour l'emballage de cigarettes selon l'une des revendications 7 à 9, caractérisée en ce que le support de cellule (44) est guidée radialement et maintenu sous une tension initiale axialement par un ressort.

11. Machine pour l'emballage de cigarettes selon la revendication 10, caractérisée en ce que le support de cellule 44 est guidé radialement par deux broches axiales (46).

12. Machine pour l'emballage de cigarettes selon l'une des revendications 7 à 11, caractérisée en ce que le support de cellule (44) est en contact avec la came (48) par l'intermédiaire d'une contre-came (47).

13. Machine pour l'emballage de cigarettes selon l'une des revendications 6 à 12, caractérisée en ce que les cames (48,53) sont disposées sur les côtés opposés du convoyeur (9).

14. Machine pour l'emballage de cigarettes selon l'une des revendications 1 à 13, caractérisée en ce que le convoyeur correspondant (6,10) est réalisé sous la forme d'un dispositif rotatif à cellules et est entraîné en rotation dans le sens inverse de celui du convoyeur suivant.
